# FASCICULE DE BREVET EUROPEEN

(11) **EP 1 482 529 B1**
(45) Date de publication et mention de la délivrance du brevet: **12.10.2005**
(21) Numéro de dépôt: 03360068.5
(22) Date de dépôt: 30.05.2003
(51) Int. Cl.: H01H 71/74

(54) **Procédé de fabrication de cales interposées entre la bilame et le déclencheur d'un appareil de sécurité de type disjoncteur**
Verfahren zur Herstellung der Keile die zwischen dem bimetallischen Element und dem Auslöser eines Schützschalters liegen
Method of manufacturing of wedges that are positioned between the bimetal and the trigger of a safety switch

(43) Date de publication de la demande: 01.12.2004
(73) Titulaire: HAGER ELECTRO S.A., 67215 Obernai (FR)
(72) Inventeur: Gancel, Etienne, 25660 Morre (FR); Deckert, Francis, 67190 Mutzig (FR)
(74) Mandataire: Littolff, Denis

(56) Documents cités:
- US-A- 3 944 959
- US-A- 5 317 471
- US-B1- 6 459 355

## Description

La présente invention concerne principalement un procédé de fabrication d'une cale reliant la bilame et le déclencheur d'un appareil de sécurité électrique à bilame par exemple de type disjoncteur, ainsi que la cale proprement dite. Ledit procédé permet une fabrication individualisée de chaque cale, de telle sorte que le déclenchement provoqué par la bilame soit conforme aux normes en vigueur sans qu'il soit nécessaire de procéder à aucun réglage ultérieur. L'invention concerne également les appareils électriques équipés de telles cales.

Bien que l'invention soit applicable à tous les dispositifs de sécurité électriques à bilame (disjoncteurs, interrupteurs différentiels, thermostats, ...), la description qui suit est basée sur l'exemple des disjoncteurs.

Actuellement, dans la plupart des cas, ces appareils électriques sont munis d'un dispositif de réglage mécanique accessible depuis l'extérieur du boîtier ou d'un sous-ensemble de l'appareil, et permettant de positionner la bilame par rapport au déclencheur de telle sorte que le déclenchement se produise pour une valeur de courant supérieure à un certain seuil normalisé fonction de la valeur nominale du courant de fonctionnement de l'appareil, et dans un intervalle de temps également normalisé.

Les moyens de réglage mécaniques sont par exemple constitués d'une vis ou d'un excentrique qui sont manipulés pour modifier la précontrainte appliquée à la bilame en fonction de résultats de tests de fonctionnement. Le principe est donc basé sur le contrôle de la précontrainte initiale de la bilame, en vue de l'amener à répondre à toute surcharge de courant conformément à ce que proposent les normes en vigueur.

Plus précisément, celles-ci indiquent par exemple que pour le courant nominal de l'appareil électrique augmenté d'un certain pourcentage (13%) utilisé à titre de coefficient de sécurité, il ne doit se produire aucun déclenchement. Lorsque le courant nominal augmente de 45%, en revanche, il faut que l'appareil déclenche dans tous les cas en moins d'une heure. On conçoit que si le test devait être effectué avec les valeurs nominales de courant, la durée de chacun de ces tests serait incompatible avec le process industriel de fabrication des appareils électriques.

C'est la raison pour laquelle les tests sont en réalité effectués avec des intensités bien supérieures aux valeurs nominales, qui génèrent des temps de déclenchement beaucoup plus brefs. Une correspondance est ensuite établie entre la tolérance temporelle tolérée pour les temps de déclenchement aux valeurs nominales et les résultats à des valeurs d'intensités bien supérieures.

L'inconvénient de ce type de réglage est qu'il nécessite des dispositions constructives généralement coûteuses.

L'invention remédie à cet inconvénient, en proposant en premier lieu un procédé qui s'affranchit de toute nécessité de réglage par mouvement mécanique dans le produit.

Ainsi, à titre principal, l'invention concerne un procédé de fabrication d'une cale reliant la bilame et le déclencheur d'un appareil électrique de sécurité de type disjoncteur, permettant de dimensionner ladite cale à la fabrication de manière à ce que le déclenchement que provoque la bilame soit conforme aux normes en vigueur sans qu'il y ait nécessité de réglage ultérieur, caractérisé en ce que :
- l'appareil électrique modulaire est muni dans un premier temps d'une cale étalon dont la dimension fixée est sensiblement supérieure, dans la direction de la déflection de la bilame, à l'ordre de grandeur de la cale destinée à équiper l'appareil ;
- l'appareil est soumis à un courant Iₛ de surcharge apte à le faire déclencher par déplacement de la bilame ;
- la durée t_{d} de déclenchement, à partir de l'application du courant Iₛ, est mesurée ;
- cette durée t_{d} est comparée à une durée de déclenchement prédéterminée tₒ correspondant à un appareil bien réglé, et convertie en une distance c de correction par un calculateur intégré à la chaîne de fabrication des cales;
- ladite distance c est exploitée par cette chaîne pour la fabrication d'une cale individualisée, de longueur égale à celle de la cale étalon corrigée de la valeur c.

L'originalité du procédé de l'invention réside dans l'emploi d'une cale qui est systématiquement prévue trop grande, pour aboutir à un temps de déclenchement très rapide. La connaissance des propriétés de la bilame, et notamment de sa vitesse de déflection, permet le calcul de la taille de la cale à insérer dans l'appareil, ou plus généralement d'une longueur/distance exploitable par le process de fabrication, à partir de la mesure du temps de déclenchement obtenu avec la cale étalon.

Ainsi, la vitesse V_{f} de déflection de la bilame étant connue, la distance c de correction est égale à c = V_{f} (tₒ - t_{d}).

La cale est par exemple usinée dans une bande continue dont le déplacement axial est obtenu via un système d'entraînement actionné par le calculateur pour des avances successives correspondant à la fabrication d'une cale étalon corrigée de la valeur c. Ce procédé peut permettre l'intégration de la fabrication de la bilame dans un process industriel de production en continu des appareils électriques. Dans ce cas, l'usinage de chaque cale individualisée est réalisé immédiatement après la mesure de la durée de déclenchement de l'appareil équipé de la cale étalon, et la cale obtenue est ensuite directement implantée dans ledit appareil, de préférence via des moyens automatisés.

Alternativement, les résultats d'une part des mesures des durées de déclenchement, et d'autre part des calculs des distances de correction peuvent être mémorisés par le calculateur, analysés statistiquement en vue de construire et de mémoriser une courbe représentant la densité de probabilité des longueurs de cale, en vue de fabriquer, indépendamment de la chaîne de fabrication des appareils électriques, un ensemble de cales obéissant à ladite courbe.

Ces cales préfabriquées peuvent alors être stockées, par exemple par taille, et être sélectionnées pour être implantées dans des appareils en cours de fabrication en fonction des mesures réalisées avec la cale étalon.

La sélection, puis l'extraction de chaque cale stockée peut être faite de manière automatisée ou manuelle.

Ladite cale comporte deux surfaces en vis-à-vis agissant sur deux surfaces orientées à l'opposé respectivement sur la bilame et sur le déclencheur de la serrure, lorsque le sens de déflection de la bilame tend à l'écarter de ladite serrure.

Il s'agit de l'hypothèse dans laquelle les surfaces actives de la cale sont des surfaces sensiblement situées en vis-à-vis.

Enfin, l'invention concerne un appareil électrique de sécurité à bilame de type disjoncteur, dont la bilame coopère avec une serrure de déclenchement apte à séparer un contact mobile d'un contact fixe lors d'une surcharge de courant, ledit appareil étant muni d'une des cales précitées.

Dans l'invention, la possibilité déjà mentionnée de fabriquer la cale en temps réel et de gagner - dans le process de fabrication - le temps de réglage procure une plus value économique qui est encore améliorée par la suppression du dispositif de réglage et par celle du support flexible de la bilame et du ressort qui y est associé. L'absence de nécessité de réglage depuis l'extérieur du boîtier rend ledit support flexible et son ressort inutiles, et l'utilisation d'un matériau rigide pour le support participe à cette économie additionnelle. Le document US 5 317 471 montre un procédé selon le préambule de la revendication 1.

L'invention va à présent être décrite plus en détail, en référence aux figures jointes, pour lesquelles :
- la figure 1 montre la portion d'un disjoncteur comportant une cale selon l'invention, coopérant d'une part avec l'extrémité d'une bilame, et d'autre part avec le déclencheur de la serrure d'un disjoncteur ;
- la figure 2 représente une vue en perspective plus détaillée du déclencheur d'un disjoncteur équipé d'une variante de cale selon l'invention ;
- la figure 3 est quasiment identique à la précédente, la forme de ladite cale étant cependant plus visible car elle est extraite de sa position de fonctionnement ;
- la figure 4 montre une version schématisée d'une configuration dans laquelle la cale coopère par tirage du déclencheur, à l'inverse de la configuration de la figure 1 ;
- la figure 5 représente d'une manière schématique une chaîne de fabrication des cales ;
- la figure 6 illustre le découpage des cales, à partir d'une bande continue et en deux phases, une première phase de découpe de la forme et une seconde phase d'ajustage de la longueur, en faisant figurer deux exemples montrant des cales de longueurs, et par conséquent de formes, différentes.

En référence à la figure 1, la portion de disjoncteur qui est représentée comporte une bilame (1) coopérant avec le déclencheur (2) d'une serrure mécanique via une cale (3) selon la présente invention. Ladite serrure magnétique, reliée à un organe de commande manuelle (6), peut également être déclenchée par un ensemble de déclenchement magnétique qui est notamment activé en cas de court-circuit. Tous ces éléments, qui ne sont pas directement l'objet de l'invention, ne sont pas décrits dans le cadre de ce texte.

Dans la configuration montrée en figure 1, le sens de déflection de la bilame (1) est montré par la flèche (F), et les surfaces actives (4, 5) de la cale (3) sont opposées, car le système agit par poussage du déclencheur (2). L'effort développé par l'extrémité de la bilame (1) est appliqué contre la surface (5), puis répercuté au déclencheur (2) via la surface opposée (4).

La distance séparant les surfaces actives (4 et 5) est variable, et calculée individuellement pour chaque disjoncteur, selon la présente invention.

Les figures 2 et 3 illustrent une variante de forme de cale (3), laquelle obéit cependant à la même philosophie que dans la figure 1, c'est-à-dire que les surfaces actives (4 et 5) sont opposées, puisqu'il s'agit d'un système qui agit également par poussage du déclencheur (2). La configuration en fourche, particulièrement visible en figure 3, permet l'implantation de la pièce dans de bonnes conditions au montage, qui est le cas échéant automatisable. L'un des bras de la fourche comporte d'ailleurs une légère concavité (7) destinée à permettre un clipsage de la cale (3) au contact de la périphérie d'un ressort (8).

Dans l'hypothèse où le sens de déflection de la bilame (1) est inversé, et suit la flèche (F'), comme représenté en figure 4, la configuration est à tirage du déclencheur (2). Dans ce cas, la cale (3') est sensiblement en forme de U, et les surfaces actives (4') et (5') sont cette fois en vis-à-vis, et agissent par l'extérieur respectivement de la bilame (1) et (2) du déclencheur (2). Comme dans l'hypothèse précédente, la distance séparant les surfaces actives (4') et (5') est variable, et calculée individuellement pour chaque disjoncteur.

Les cales sont produites en continu selon un procédé schématisé en figure 5. La matière première est par exemple constituée d'un enroulement d'une bande (B) d'un matériau approprié à la fabrication des cales, ladite bande continue (B) étant entraînée et guidée vers un étage de poinçonnage où a lieu l'individualisation de chaque cale.

Plus précisément, la bande (B) est entraînée via un étage de guidage (9) vers un étage de découpage par poinçonnement (10) muni d'un poinçon de forme requise pour la fabrication des cales individualisées. Il est à noter que la cale pourrait tout aussi bien être obtenue par tout autre mode d'usinage (fraisage, découpe laser ou jet d'eau).

Le temps de déclenchement, par la bilame, de chaque disjoncteur doté d'une cale étalon auquel on injecte un courant I est traduit par un calculateur en une distance. Ce même calculateur envoie au système d'entraînement de la bande (B) une information selon laquelle le défilement de la bande (B) doit tenir compte de cette distance, qui peut par exemple être une correction à la distance sur laquelle la bande doit être entraînée pour la fabrication d'une cale étalon.

Ordre est ensuite donné à la tête munie de son poinçon de procéder au découpage de la cale.

La figure 6 illustre bien la différence de formes obtenue pour les câbles en fonction de la différence de longueur parcourue par la bande entre deux poinçonnages successifs. Ainsi, en phase 1 une première découpe est réalisée par le poinçon. La forme de la cale correspond à celle qui est utilisée dans les figures 2 et 3. La fourche d'extrémité est agrémentée d'un bras latéral (11) réalisant la liaison avec l'extrémité libre de la bande (B) non encore usinée.

Dans un second temps, apparaissant en phase 2, ladite bande (B) est entraînée d'une longueur I₁ occasionnant un découpage dans ledit bras latéral (11) pratiquement au niveau de la fourche, c'est-à-dire que ledit bras (11) est quasi totalement amputé.

Selon la mesure effectuée dans l'appareil électrique en cours de fabrication, le calculateur peut également donner l'ordre d'entraîner la bande d'une distance I₂ un peu supérieure à la précédente, de telle sorte que la quasi totalité du bras latéral (11) soit conservée. C'est ce qui est illustré dans la phase 2' de la figure 6.

Les formes des cales, celle des poinçons, la schématisation de la ligne de fabrication desdites cales, etc. ne sont bien entendu que des exemples possibles, qui ne doivent pas être considérés comme exhaustifs de l'invention. Toute modification de forme et de configuration répondant à l'esprit de l'invention, et à la portée de l'homme de l'art, doit être considérée comme comprise dans la présente invention, comme défini dans les revendications.

## Revendications

1. Procédé de fabrication d'une cale (3) reliant la bilame (1) et le déclencheur (2) d'une serrure de déclenchement d'un appareil électrique de sécurité de type disjoncteur, en vue de dimensionner ladite cale à la fabrication de manière à ce que le déclenchement que provoque la bilame soit conforme aux normes en vigueur sans qu'il y ait nécessité de réglage ultérieur, **caractérisé en ce que** :
- l'appareil électrique modulaire est muni dans un premier temps d'une cale (3) étalon dont la dimension fixée est sensiblement supérieure, dans la direction de la déflection de la bilame (1), a l'ordre de grandeur de la cale destinée à équiper l'appareil ;
- l'appareil est soumis à un courant Iₛ de surcharge apte à le faire déclencher par déplacement de la bilame ;
- la durée t_{d} de déclenchement, à partir de l'application du courant Iₛ, est mesurée ;
- cette durée t_{d} est comparée à une durée de déclenchement prédéterminée tₒ correspondant à un appareil bien réglé, et convertie en une distance c de correction par un calculateur intégré à la chaîne de fabrication des cales ;
- ladite distance c est exploitée par cette chaîne pour la fabrication d'une cale individualisée, de longueur égale à celle de la cale étalon corrigée de la valeur c.

2. Procédé de fabrication selon la revendication précédente, **caractérisé en ce que** la vitesse V_{f} de déflection de la bilame étant connue, la distance c de correction est égale à c = V_{f} (tₒ - t_{d}).

3. Procédé de fabrication selon l'une des revendications précédentes, **caractérisé en ce que** la cale est usinée dans une bande continue dont le déplacement axial est obtenu via un système d'entraînement actionné par le calculateur pour des avances successives correspondant à la fabrication d'une cale étalon corrigée de la valeur c.

4. Procédé de fabrication selon l'une quelconque des revendications précédentes, **caractérisé en ce que** l'usinage de chaque cale individualisée est réalisé immédiatement après la mesure de la durée de déclenchement de l'appareil équipé de la cale étalon.

5. Procédé de fabrication selon l'une des revendications 1 et 2, **caractérisé en ce que** les résultats des mesures et des calculs sont mémorisés par le calculateur.

6. Procédé de fabrication selon la revendication précédente, **caractérisé en ce que** les résultats mémorisés sont analysés statistiquement par le calculateur en vue de construire et de mémoriser une courbe représentant la densité de probabilité des longueurs de cale.

7. Procédé de fabrication selon la revendication précédente, **caractérisé en ce qu'**un ensemble de cales obéissant à ladite courbe est fabriqué en continu sur la chaîne de fabrication des cales.

8. Cale reliant la bilame et la serrure de déclenchement d'un appareil de sécurité thermique à bilame en vue de répercuter à l'un le déplacement de l'autre, **caractérisée en ce qu'**elle est fabriquée selon un procédé suivant une des revendications 1 à 7 individuellement pour chaque appareil pour le rendre conforme aux normes de déclenchement sans nécessiter de réglages ultérieurs, la cale comportant deux surfaces (4, 5) en vis-à-vis agissant sur deux surfaces orientées à l'opposé respectivement de la bilame et du déclencheur de la serrure, lorsque le sens de déflection de la bilame tend à l'écarter du déclencheur.

9. Appareil électrique de sécurité à bilame de type disjoncteur, dont la bilame coopère avec une serrure de déclenchement séparant un contact mobile d'un contact fixe lors d'une surcharge de courant, **caractérisé en ce qu'**il est muni d'une cale selon la revendication 8.

## Patentansprüche

1. Verfahren zur Herstellung eines Keils (3), der das Bimetall (1) und den Auslöser (2) eines Auslöseverschlusses einer elektrischen Sicherheitsvorrichtung des Überlastschaltertyps verbindet, um den Keil bei der Herstellung in der Weise zu dimensionieren, dass die Auslösung, die das Bimetall hervorruft, mit den Kraftnormen in Übereinstimmung ist, ohne dass hierzu eine spätere Einstellung erforderlich ist,
**dadurch gekennzeichnet, dass**:
- die modulare elektrische Vorrichtung zu einem ersten Zeitpunkt mit einem Normalkeil (3) versehen wird, dessen festgelegte Abmessung in der Ablenkrichtung des Bimetalls (1) wesentlich größer als die Größenordnung des Keils ist, mit dem die Vorrichtung ausgerüstet werden soll; .
- die Vorrichtung einem Überlaststrom I_{S} unterworfen wird, der sie durch Verlagern des Bimetalls auslösen kann;
- die Dauer t_{d} der Auslösung, die beim Anlegen des Stroms I_{S} beginnt, gemessen wird;
- diese Dauer t_{d} mit einer vorgegebenen Auslösedauer t₀, die einer richtig eingestellten Vorrichtung entspricht, verglichen wird und von einem in die Herstellungskette für die Keile integrierten Rechner in eine Korrekturstrecke c umgesetzt wird;
- die Strecke c durch diese Kette für die Herstellung eines einzelnen Keils mit einer Länge, die gleich jener des um den Wert c korrigierten Normalkeils ist, verwertet wird.

2. Herstellungsverfahren nach dem vorhergehenden Anspruch, **dadurch gekennzeichnet, dass** die Korrekturstrecke c bei bekannter Ablenkgeschwindigkeit V_{f} des Bimetalls gleich c = V_{f} × (t₀ - t_{d}) ist.

3. Herstellungsverfahren nach einem der vorhergehenden Ansprüche, **dadurch gekennzeichnet, dass** der Keil in einem ununterbrochenen Streifen bearbeitet wird, dessen axiale Verlagerung durch ein Antriebssystem erhalten wird, das durch den Rechner so betätigt wird, dass es aufeinander folgende Vorrückungen ausführt, die der Herstellung eines um den Wert c korrigierten Normalkeils entsprechen.

4. Herstellungsverfahren nach einem der vorhergehenden Ansprüche, **dadurch gekennzeichnet, dass** die Bearbeitung jedes einzelnen Keils unmittelbar nach dem Messen der Auslösedauer der mit dem Normalkeil ausgerüsteten Vorrichtung erfolgt.

5. Herstellungsverfahren nach den Ansprüchen 1 und 2, **dadurch gekennzeichnet, dass** die Ergebnisse der Messungen und der Berechnungen durch den Rechner gespeichert werden.

6. Herstellungsverfahren nach dem vorhergehenden Anspruch, **dadurch gekennzeichnet, dass** die gespeicherten Ergebnisse durch den Rechner statistisch analysiert werden, um eine Kurve zu konstruieren und zu speichern, die die Wahrscheinlichkeitsdichte der Keillängen repräsentiert.

7. Herstellungsverfahren nach dem vorhergehenden Anspruch, **dadurch gekennzeichnet, dass** eine der Kurve folgende Gesamtheit von Keilen in der Herstellungskette der Keile ununterbrochen gefertigt wird.

8. Keil, der das Bimetall und den Auslöseverschluss einer thermischen Bimetall-Sicherheitsvorrichtung verbindet, um die Verlagerung des Bimetalls auf den Verschluss zu übertragen, **dadurch gekennzeichnet, dass** er gemäß einem Verfahren nach einem der Ansprüche 1 bis 7 individuell für jede Vorrichtung hergestellt wird, um diese in Übereinstimmung mit den Auslösenormen zu bringen, ohne spätere Einstellungen zu erfordern, wobei der Keil zwei gegenüberliegende Oberflächen (4, 5) umfasst, die auf zwei Oberflächen einwirken, die entgegengesetzt zum Bimetall bzw. zum Auslöser des Verschlusses orientiert sind, wenn die Ablenkrichtung des Bimetalls vom Auslöser wegweist.

9. Elektrische Bimetall-Sicherheitsvorrichtung des Überlastschaltertyps, bei der das Bimetall mit einem Auslöseverschluss zusammenwirkt, der bei einem Überlaststrom einen beweglichen Kontakt von einem festen Kontakt trennt, **dadurch gekennzeichnet, dass** sie mit einem Keil nach Anspruch 8 versehen ist.

## Claims

1. Method of producing a block (3) joining the bimetallic strip (1) and the tripping device (2) of a tripping lock of an electrical safety device of circuit-breaker type, with a view to dimensioning the said block at production in such a way that the tripping which the bimetallic strip causes conforms to the standards in force with no need for further adjustment, **characterized in that**:
- the modular electrical device is initially equipped with a gauge block (3) of which the fixed dimension is significantly greater, in the direction of deflection of the bimetallic strip (1), than the order of magnitude of the block with which the device is to be equipped;
- the device is subjected to an overcurrent lₛ, which is suitable for making it trip by moving the bimetallic strip;
- the tripping duration t_{d}, from the application of the current lₛ, is measured;
- this duration t_{d} is compared with a predetermined tripping duration tₒ corresponding to a well adjusted device, and converted into a correction distance c by a computer which is integrated into the production line for the blocks;
- the said distance c is exploited by this line to produce an individualised block, of a length equal to that of the gauge block corrected by the value c.

2. Production method according to the preceding claim, **characterized in that** the velocity V_{f} of deflection of the bimetallic strip being known, the correction distance c equals V_{f} (tₒ - t_{d}).

3. Production method according to one of the preceding claims, **characterized in that** the block is machined in a continuous strip of which the axial offset is obtained via a driving system which the computer activates for successive advances corresponding to the production of a gauge block corrected by the value c.

4. Production method according to any one of the preceding claims, **characterized in that** each individualised block is machined immediately after the tripping duration of the device which is equipped with the gauge block is measured.

5. Production method according to one of Claims 1 and 2, **characterized in that** the computer stores the results of the measurements and calculations.

6. Production method according to the preceding claim, **characterized in that** the computer analyses the stored results statistically with a view to constructing and storing a curve representing the probability density of the block lengths.

7. Production method according to the preceding claim, **characterized in that** a set of blocks obeying the said curve is produced continuously on the block production line.

8. Block joining the bimetallic strip and the tripping lock of a thermal safety device with a bimetallic strip, with a view to reflecting on one the movement of the other, **characterized in that** it is produced, according to a method following one of Claims 1 to 7, individually for each device, to make it conform to the tripping standards with no need for further adjustment, the block having two surfaces (4, 7) facing each other, and acting on two surfaces which are oriented oppositely to the bimetallic strip and the tripping device of the lock respectively, when the direction of deflection of the bimetallic strip tends to separate it from the tripping device.

9. Electrical safety device of circuit-breaker type, with a bimetallic strip, the bimetallic strip co-operating with a tripping lock which separates a movable contact from a fixed contact when an overcurrent occurs, **characterized in that** it is equipped with a block according to Claim 8.
